# EUROPÄISCHE PATENTSCHRIFT

(11) **EP 2 045 444 B1**
(45) Veröffentlichungstag und Bekanntmachung des Hinweises auf die Patenterteilung: **18.11.2015**
(21) Anmeldenummer: 08165091.3
(22) Anmeldetag: 25.09.2008
(51) Int. Cl.: F01D 5/30

(54) **Laufschaufel, Verfahren zur Herstellung einer Laufschaufel, sowie Verdichter mit einer solchen Laufschaufel**
Rotor blade, method for producing a rotor blade, and compressor with such a rotor blade
Aube de rotor, procédé de fabrication d'une aube de rotor, et compresseur avec une telle aube

(30) Priorität: 01.10.2007 CH 15272007
(43) Veröffentlichungstag der Anmeldung: 08.04.2009
(73) Patentinhaber: ALSTOM Technology Ltd, 5400 Baden (CH)
(72) Erfinder: Müller, Thomas, 5615 Fahrwangen (CH)
(74) Vertreter: Alstom Technology Ltd

(56) Entgegenhaltungen:
- EP-A- 0 551 229
- EP-A- 1 698 758
- DE-A1- 4 435 268
- DE-A1-102005 048 883
- DE-B- 1 005 530
- DE-C- 437 049
- FR-A- 451 147
- JP-A- 59 226 202
- JP-A- 2005 220 825

## Beschreibung

### TECHNISCHES GEBIET

Die vorliegende Erfindung bezieht sich auf das Gebiet der Turbomaschinen. Sie betrifft einen Rotor einer Turbomaschine gemäss dem Oberbegriff des Anspruchs 1, ein Verfahren zur Herstellung eines Rotors, sowie einen Verdichter mit einem solchen Rotor.

### STAND DER TECHNIK

Die Laufschaufeln eines Verdichters sind Teil eines axialen Verdichtersystems, das grosse Mengen von Luft bewegt und komprimiert, die zum ordnungsgemässen und sicheren Betrieb eines Gasturbinensystems benötigt werden. Die Laufschaufeln sind auf dem Aussenumfang des Rotors des Verdichters montiert und sind einer Vielzahl von mechanischen Belastungen ausgesetzt, die sich insbesondere auch nach der Art der Schaufelbefestigung richten.

Um die für das System katastrophale Ablösung einer Laufschaufel vom Rotor sicher zu vermeiden, sind in der Vergangenheit unterschiedliche Systeme zur Befestigung der Laufschaufeln am Rotor entwickelt und vorgeschlagen worden. Eines dieser Systeme, auf welches sich die vorliegende Erfindung bezieht, ist das Befestigungssystem mit einem T-förmigen Schaufelfuss und Zwischenstücken, wie es in den Fig. 1 und 2 bzw. in Fig. 6 im Ausschnitt vereinfacht wiedergegeben ist, und dass seit langem beispielsweise aus der Druckschrift DE-PS-318 662 bekannt ist.

Bei diesem System sind in einer um die Rotorachse (A2 in Fig. 5) des Rotors 10 umlaufenden Nut 11 in Umfangsrichtung hintereinander Zwischenstücke 12, 18 eingesetzt und mittels an Hinterschneidungen 24 anliegenden Halteflächen 20 in der Nut 11 gehalten. Zwischen zwei benachbarten Zwischenstücken 12, 18 ist jeweils eine Laufschaufel 13 bzw. 27 angeordnet, die ein Schaufelblatt 14 umfasst und mit einem nach unten an das Schaufelblatt 14 anschliessenden T-förmigen Schaufelfuss 15 bzw. 25 (siehe Fig. 6) an die Seitenflächen der angrenzenden Zwischenstücke 12, 18 anstösst und mit in Umfangsrichtung herausstehenden Vorsprüngen 16, 16' bzw. 26, 26' unter die benachbarten Zwischenstücke 12, 18 greift. Die Zwischenstücke 12, 18 und die Laufschaufeln 13 bzw. 27 sind dabei schräg zur Rotorachse A2 stehend angeordnet, so dass die Schaufelachse (A1 in Fig. 5) mit der Rotorachse A2 einen Winkel von beispielsweise 25° einschliesst (siehe Fig. 5).

Bisher sind die T-förmigen Schaufelfüsse 25 der Verdichter-Laufschaufeln 27 durch Stauchschmieden geformt (geschmiedet) worden und haben so eine die Festigkeit bestimmende Kornstruktur erhalten, wie sie in Fig. 6 durch die gestrichelten Linien angedeutet ist. Neuerdings wird - bedingt durch neue Anforderungen hinsichtlich Kosten, Werkzeug und Logistik - zunehmend dazu übergegangen, die Schaufelfüsse nicht mehr zu schmieden, sondern durch Fräsen herzustellen (Kornstruktur in Fig. 4). Um bei den gefrästen Schaufelfüssen an den kritischen Übergängen zu den Vorsprüngen 16, 16' bzw. 26, 26' dieselbe oder eine bessere Festigkeit zu erreichen, wie bei den geschmiedeten Schaufelfüssen, muss an den Übergängen ein grösserer Radius vorgesehen werden. Bei den geschmiedeten Schaufelfüssen 25 liegt der Schmiederadius 29 etwa im Bereich zwischen 0,5 und 1,0 mm (Fig. 6). Aufgrund des Kerbfaktors benötigen gefräste Schaufelfüsse an den Übergängen einen Radius, der etwa 1,5-bis 2-mal grösser ist, als der Schmiederadius 29.

Das bisherige Schmiedeverfahren für die Schaufelfüsse 25 hatte weitere Konsequenzen: Durch das Stauchschmieden kommt es zu Ausbauchungen 31 am Schaft oberhalb der Vorsprünge 26, 26' (in Fig. 6 ist dies durch die punktierten Linien angedeutet), die im Bereich von 0,3 bis 0,5 mm liegen. Damit bei den montierten Laufschaufeln die geschmiedeten Schaufelfüsse 25 trotz der seitlichen Ausbauchungen 31 dennoch sicher und unverrückbar an den benachbarten Zwischenstücken 12, 18 anliegen, sind diese an den Seitenflächen im unteren Teil mit einer langen Abschrägung 17, 19 versehen, die Platz für die Ausbauchungen 31 schafft (siehe auch Fig. 3).

Obgleich bereits ein von der Schaufelgrösse abhängender, 0,3 bis 0,5 mm breiter Spalt zwischen den angrenzenden Zwischenstücken 12, 18 und dem T-förmigen Schaufelfuss 25 besteht, würde eine Vergrösserung des Radius in den Ecken der Vorsprünge 26, 26' um den Faktor 1,5 bis 2 - wie sie für gefräste Schaufelfüsse notwendig ist - eine unerwünschte und gefährliche Kollision genau an der Stelle hervorrufen, wo eigentlich der Abbau mechanischer Spannungen das Ziel sein sollte.

Es ist andererseits möglich, mechanische Spannungen in Bereichen von Maschinenteilen, in denen einerseits das Risiko von Rissen gross ist, andererseits der Raum für das Anbringen grösserer Radien jedoch beschränkt ist, dadurch abzubauen, dass dort geeignet dimensionierte und platzierte Freistiche nach ISO-Standard vorgesehen werden.

Die Druckschrift JP-2005 220825 offenbart eine Laufschaufel (für eine Dampfturbine), die einen Fuss mit T-förmigem Querschnittsprofil aufweist. Die Schaufel ist mit dem Fuss so in eine Umfangsnut im Rotor eingeschoben, dass die Vorsprünge des Fusses in axialer Richtung abstehen. Die Geometrie (Orientierung des Fusses relativ zum Schaufelblatt) ist damit eine andere als bei dem Rotor der vorliegenden Erfindung.

Die Druckschrift DE 10 2005 048883 A1 zitiert einen Stand der Technik, bei dem der T-förmige Fuss der Laufschaufel mit den seitlich abstehenden Vorsprüngen in axialer Richtung orientiert ist. Es gilt daher Dasselbe wie bei der vorherigen Druckschrift.

Die Druckschrift DE 437 049 C geht in der Offenbarung nicht über die bereits weiter oben diskutierte DE-318 662 hinaus.

Die Druckschrift EP 1 698 758 A2 offenbart einfache Stauchschaufeln, wie sie gemäss der vorliegenden Erfindung gerade nicht zum Einsatz kommen sollen.

### DARSTELLUNG DER ERFINDUNG

Es ist Aufgabe der Erfindung, einen Rotor der eingangs genannten Art so auszubilden, dass er günstiger herstellbar ist und gleichwohl die für geschmiedete Schaufelfüsse übliche Lebensdauer erreicht, sowie ein Verfahren zu dessen Herstellung anzugeben.

Die Aufgabe wird durch die Gesamtheit der Merkmale der Ansprüche 1 und 7 gelöst. Wesentlich für die Erfindung ist, dass der T-förmige Schaufelfuss der Laufschaufel gefräst ist, dass zur Verringerung der mechanischen Spannungen an den Übergängen des Schaufelfusses zu den Vorsprüngen jeweils ein in axialer Richtung verlaufender Freistich vorgesehen ist, und dass der Freistich in Richtung der Schaufelachse einem elliptischen Kurvenverlauf folgt.

Der erfindungsgemässe Verdichter weist einen Rotor auf, welcher mit Laufschaufeln gemäss der Erfindung bestückt ist.

Grundsätzlich kann der Freistich ein Standard-Freistich nach ISO-Norm sein. Insbesondere ist der Freistich dann ein Freistich vom Typ E oder F gemäss DIN-Norm 509.

Besonders vorteilhaft im Hinblick auf die Reduzierung der mechanischen Spannungen ist es, wenn die Zwischenstücke an ihren an den Schaufelfuss angrenzenden Seitenflächen jeweils eine Abschrägung aufweisen, und der Freistich ein von einem Standard-Freistich nach ISO-Norm abweichende, vergrösserte Höhe aufweist, welche die Abschrägung ausnutzt. Insbesondere kann dabei die Höhe des Freistichs in etwa der Höhe der Abschrägung entsprechen.

Vorzugsweise weist der Freistich einen Radius auf, der dem 1,5-2-fachen des Radius eines vergleichbaren durch Stauchschmieden geformten Schaufelfusses entspricht. Insbesondere ist der Radius 1,5 mm bei einem Stauchradius von 0,8, bzw. 1,75 mm bei einem Stauchradius von 1,0.

Eine bevorzugte Ausgestaltung des Verfahrens nach der Erfindung ist dadurch gekennzeichnet, dass zum Fräsen der Freistiche ein von der Kugelform abweichendes Fräswerkzeug verwendet wird.

### KURZE ERLÄUTERUNG DER FIGUREN

Die Erfindung soll nachfolgend anhand von Ausführungsbeispielen im Zusammenhang mit der Zeichnung näher erläutert werden. Es zeigen
- Fig. 1: in Umfangsrichtung gesehen die der Erfindung zugrunde liegende Befestigungsart der Laufschaufeln mit T-förmigem Schaufelfuss zwischen zwei Zwischenstücken:
- Fig. 2: die Befestigungsart der Fig. 1 in perspektivischer Darstellung;
- Fig. 3: die Ausgestaltung des Schaufelfusses gemäss einem Ausführungsbeispiel der Erfindung;
- Fig. 4: die Bearbeitung des Freistichs am Schaufelfuss mit einem grösseren Fräswerkzeug gemäss einem Ausführungsbeispiel der Erfindung;
- Fig. 4a: die Bearbeitung des Freistichs am Schaufelfuss mit einem kleineren Fräswerkzeug mit Kugelkopf;
- Fig. 5: einen Schaufelfuss gemäss einem Ausführungsbeispiel der Erfindung in perspektivischer Darstellung mit einem eingezeichneten elliptischen Bearbeitungspfad; und
- Fig. 6: den in herkömmlicher Weise durch Stauchschmieden hergestellten T-förmigen Schaufelfuss.

### WEGE ZUR AUSFÜHRUNG DER ERFINDUNG

Wesentlich für die vorliegende Erfindung ist, dass der für den gefrästen Schaufelfuss benötigte vergrösserte Radius durch einen Freistich erzeugt wird, der vorzugsweise unter Berücksichtigung der an den Zwischenstücken ausgebildeten seitlichen Abschrägungen verwirklicht wird. Als Freistiche kommen zunächst Freistiche nach ISO-Standard in Frage, die unter der DIN-Norm 509 als Freistiche der Form E und F aufgeführt sind. Der Freistich vom Typ E schneidet dabei nur in eine der beiden angrenzenden, zueinander senkrechten Flächen, während der Freistich vom Typ F in beide Flächen schneidet. Beide Freistich-Typen haben spezielle Auslaufbereiche (32, 33 in Fig. 3), die dem zusätzlichen Spannungsabbau im Radius dienen.

Mit derartigen Freistichen wird erreicht, dass bei unveränderter Gesamtanordnung und Befestigungsart der Laufschaufeln ohne Probleme die Laufschaufeln mit geschmiedetem Schaufelfuss durch die kostengünstigeren Laufschaufeln mit gefrästem Schaufelfuss ersetzt werden können, ohne dass Einbussen in der Lebensdauer hingenommen werden müssen. Insbesondere müssen die angrenzenden Zwischenstücke 12, 18 nicht geändert oder zusätzlich bearbeitet werden. Die Kontaktfläche zwischen dem Schaufelfuss (15 in Fig. 3) und den benachbarten Zwischenstücken 12 und 18 wird durch die Abschrägungen 17 und 19 an den Seitenflächen der Zwischenstücke 12, 18 begrenzt, aber auch bestimmt, so dass die Art des Freistichs 21 innerhalb des Bereichs der Abschrägungen 17, 19 keinen Einfluss auf die Kontaktfläche hat (Fig. 3). Entsprechend sind die Laufschaufeln immer in derselben Weise zwischen den Zwischenstücken 12, 18 gehalten, egal, ob der Schaufelfuss geschmiedet (Fig. 6) oder gefräst (Fig. 4) ist. Daraus folgt auch, dass sich die natürlichen Frequenzen (Resonanzen) der Schaufeln nicht ändern, so dass eine vollständige Austauschbarkeit zwischen den unterschiedlich hergestellten Schaufeln besteht.

Ein Standard-Freistich vom Typ F schneidet - wie bereits oben erwähnt - in beide angrenzenden senkrechten Flächen in den Ecken der Vorsprünge 16, 16' des Schaufelfusses 15 ein (Fig. 4a). Dies ist der einzige Weg, um den vergrösserten Radius für die gewünschte gleiche oder längere Lebensdauer gegenüber geschmiedeten Schaufelfüssen zu erzielen. Ein solcher Standard-F-Freistich kann jedoch nur mittels eines Fräsprozesses erzeugt werden, wenn der Freistich gleichzeitig in Richtung der Schaufelachse A1 entlang einem elliptischen Bearbeitungspfad (23 in Fig. 5) erfolgen soll. Der Freistich ist jedoch nur mit sehr viel Aufwand zu fräsen, da hierfür das in Fig. 4a dargestellte kleine Fräswerkzeug 28 mit einem kugelförmigen Fräskopf (Kopfdurchmesser (2 x Radius R2): 2-3 mm; Schaft-Durchmesser: 1,5-2 mm) benutzt werden muss.

Es wird daher beim Schaufelfuss 15 vorzugsweise der in Fig. 3, 4 und 5 gezeigte modifizierte Freistich 21 eingesetzt, der sich durch eine vergrösserte Höhe h in Richtung der Längsachse der Schaufel auszeichnet. Insbesondere kann die Höhe h des Freistichs 21 der gesamten Länge der Abschrägung 17, 19 an den Seitenflächen der Zwischenstücke 12, 18 entsprechen. Die Vergrösserung der Höhe h gegenüber dem Standard-Freistich 30 ermöglicht es, gemäss Fig. 4 ein grösseres Fräswerkzeug 22 mit einem Radius R1 > R2 einzusetzen (R1 ist z.B. 1,75 mm), wodurch die Kosten und die Bearbeitungszeiten deutlich reduziert werden (die gestrichelte Schraffur in Fig. 4 deutet an, dass der Schaufelfuss 15 gefräst und nicht geschmiedet ist).

Die beschriebene Vergrösserung der Höhe h des Freistichs ist nicht nur erlaubt (weil durch die lange Abschrägung 17, 19 ohnehin kein Kontakt zwischen Schaufelfuss 15 und den Zwischenstücken 12, 18 besteht), sondern auch erwünscht, weil die Spannungen in der Kerbe dadurch automatisch verringert werden.

### BEZUGSZEICHENLISTE

- 10: Rotor
- 11: Nut
- 12,18: Zwischenstück
- 13,27: Laufschaufel
- 14: Schaufelblatt
- 15,25: Schaufelfuss
- 16,16': Vorsprung
- 17,19: Abschrägung
- 20: Haltefläche
- 21,30: Freistich
- 22,28: Fräswerkzeug
- 23: elliptischer Bearbeitungspfad
- 24: Hinterschneidung
- 26,26': Vorsprung
- 29: Schmiederadius
- 31: Ausbauchung
- 32,33: Auslaufbereich
- A1: Schaufelachse
- A2: Rotorachse
- h: Höhe (Freistich)
- R1,R2: Radius (Freistich)

## Patentansprüche

1. Rotor (10) einer Turbomaschine, insbesondere eines Verdichters einer Gasturbine, umfassend eine auf dem Aussenumfang des Rotors (10) angeordnete , um eine Rotorachse (A2) umlaufende Nut (11), und wenigstens eine Laufschaufel (13), welche Laufschaufel (13) ein Schaufelblatt (14) und einen am unteren Ende des Schaufelblatts (14) anschliessenden, sich entlang einer schräg zur Rotorachse (A2) liegenden Schaufelachse (A1) erstreckenden Schaufelfuss (15) umfasst, mit welchem die Laufschaufel (13) in der Nut (11) zwischen zwei in Umfangsrichtung aufeinander folgenden Zwischenstücken (12, 18) gehalten wird, die ihrerseits in der Nut (11) gehalten werden, wobei der Schaufelfuss (15) aufgrund von sich in Umfangsrichtung erstreckenden Vorsprüngen (16, 16') im Querschnitt T-förmig ausgebildet ist und mit den Vorsprüngen (16, 16') unter die angrenzenden Zwischenstücke (12, 18) greift, und die Zwischenstücke (12, 18) in Richtung der Schaufelachse (A1) mit Halteflächen (20) in Hinterschneidungen (24) in der Nut (11) eingreifen, **dadurch gekennzeichnet, dass** der T-förmige Schaufelfuss (15) gefräst ist, dass zur Verringerung der mechanischen Spannungen an den Übergängen des Schaufelfusses (15) zu den Vorsprüngen (16, 16') jeweils ein in Richtung der Schaufelachse (A1) verlaufender Freistich (21, 30) vorgesehen ist, und dass der Freistich (21, 30) in Richtung der Schaufelachse (A1) einem elliptischen Kurvenverlauf (23) folgt.

2. Rotor nach Anspruch 1, **dadurch gekennzeichnet, dass** der Freistich (30) ein Standard-Freistich nach ISO-Norm ist.

3. Rotor nach Anspruch 2, **dadurch gekennzeichnet, dass** der Freistich (30) ein Freistich vom Typ E oder F gemäss DIN-Norm 509 ist.

4. Rotor nach Anspruch 1, **dadurch gekennzeichnet, dass** die Zwischenstücke (12, 18) an ihren an den Schaufelfuss (15) angrenzenden Seitenflächen jeweils eine Abschrägung (17, 19) aufweisen, und dass der Freistich (21) ein von einem Standard-Freistich nach ISO-Norm abweichende, vergrösserte Höhe (h) aufweist.

5. Rotor nach Anspruch 4, **dadurch gekennzeichnet, dass** die Höhe (h) des Freistichs (21) in etwa der Höhe der Abschrägung (17, 19) entspricht.

6. Rotor nach Anspruch 4 oder 5, **dadurch gekennzeichnet, dass** der Freistich (21) einen Radius (R1) aufweist, der dem 1,5-2-fachen des Radius eines vergleichbaren durch Stauchschmieden geformten Schaufelfusses entspricht.

7. Verfahren zur Herstellung eines Rotors nach einem der Ansprüche 1 bis 6, **dadurch gekennzeichnet, dass** bei der Herstellung der wenigstens einen Laufschaufel (13) in einem ersten Schritt die T-Form des Schaufelfusses (15) durch einen Fräsprozess erzeugt wird, dass in einem zweiten Schritt die Freistiche (21, 30) in den Schaufelfuss (15) gefräst werden, und dass die Freistiche (21, 30) in Richtung der Schaufelachse (A1) entlang eines elliptischen Bearbeitungspfades (23) gefräst werden.

8. Verfahren nach Anspruch 7, **dadurch gekennzeichnet, dass** zum Fräsen der Freistiche (21) ein von der Kugelform abweichendes Fräswerkzeug (22) verwendet wird.

9. Verdichter, insbesondere für eine Gasturbine, **dadurch gekennzeichnet, dass** er einen Rotor (10) gemäss einem der Ansprüche 1 bis 6 aufweist.

## Claims

1. Rotor (10) of a turbomachine, especially of a compressor of a gas turbine, comprising a slot (11) which is arranged on the outer periphery of the rotor 10 and encompasses a rotor axis (A2), and at least one rotor blade (13), which rotor blade (13) comprises a blade airfoil (14) and a blade root (15) which adjoins the lower end of the blade airfoil (14) and extends along a blade axis (A1), lying obliquely to the rotor axis (A2), and by which the rotor blade (13), in the slot (11), is retained between two spacers (12, 18) which follow each other in the circumferential direction and which in their turn are retained in the slot (11), wherein the blade root (15), due to shoulders (16, 16') which extend in the circumferential direction, is formed with a T-shape in cross section and by the shoulders (16, 16') fits under the adjacent spacers (12, 18), and the spacers (12, 18), in the direction of the blade axis (A1), engage by retaining surfaces (20) in undercuts (24) in the slot (11), **characterized in that** the T-shaped blade root (15) is milled, **in that** for reducing the mechanical stresses at the transitions of the blade root (15) to the shoulders (16, 16') a relief groove (21, 30), which extends in the direction of the blade axis (A1), is provided in each case, and **in that** the relief groove (21, 30) follows an elliptical curve shape (23) in the direction of the blade axis (A1).

2. Rotor according to Claim 1, **characterized in that** the relief groove (30) is a standard relief groove according to ISO standard.

3. Rotor according to Claim 2, **characterized in that** the relief groove (30) is a relief groove of type E or F according to DIN standard 509.

4. Rotor according to Claim 1, **characterized in that** the spacers (12, 18) have a chamfer (17, 19) in each case on their side surfaces which are adjacent to the blade root (15), and **in that** the relief groove (21) has an increased height (h) which deviates from a standard relief groove according to ISO standard.

5. Rotor according to Claim 4, **characterized in that** the height (h) of the relief groove (21) corresponds approximately to the height of the chamfer (17, 19).

6. Rotor according to either of Claims 4 or 5, **characterized in that** the relief groove (21) has a radius (R1) which corresponds to 1.5 - 2 times the radius of a comparable blade root which is formed by means of upset forging.

7. Method for producing a rotor according to one of Claims 1 to 6, **characterized in that**, in the production of the at least one rotor blade (13), in a first step the T-shape of the blade root (15) is created by means of a milling process, **in that** in a second step the relief grooves (21, 30) are milled into the blade root (15), and **in that** the relief grooves (21, 30) are milled along an elliptical machining path (23) in the direction of the blade axis (A1).

8. Method according to Claim 7, **characterized in that** for milling the relief grooves (21) a milling tool (22) which deviates from the spherical shape is used.

9. Compressor, especially for a gas turbine, **characterized in that** it has a rotor (10) according to one of Claims 1 to 6.

## Revendications

1. Rotor (10) d'une turbomachine, notamment d'un compresseur d'une turbine à gaz, comprenant une rainure (11), disposée sur le pourtour extérieur du rotor (10) et circulaire autour d'un axe de rotor (A2), et au moins une aube mobile (13), ladite aube mobile (13) comprenant une pale (14) et une emplanture d'aube (15), rattachée à l'extrémité inférieure de la pale (14) et s'étendant le long d'un axe de pale (A1) en biais par rapport à l'axe de rotor (A2), avec laquelle l'aube mobile (13) est maintenue dans la rainure (11) entre deux pièces intermédiaires (12, 18) qui se suivent l'une l'autre dans le sens du pourtour, lesquelles sont pour leur part maintenues dans la rainure (11), l'emplanture d'aube (15), du fait de parties en saillie (16, 16') qui s'étendent dans le sens du pourtour, ayant une section transversale configurée en forme de T et venant en prise avec les parties en saillie (16, 16') sous les pièces intermédiaires (12, 18) adjacentes, et les pièces intermédiaires (12, 18) étant en prise avec des surfaces de maintien (20) dans des contre-dépouilles (24) dans la rainure (11) en direction de l'axe de pale (A1), **caractérisé en ce que** l'emplanture d'aube (15) en forme de T est fraisée, **en ce que** pour réduire les contraintes mécaniques au niveau des transitions entre l'emplanture d'aube (15) et les parties en saillie (16, 16'), il existe à chaque fois une rainure de dégagement (21, 30) qui s'étend dans la direction de l'axe de pale (A1), et **en ce que** la rainure de dégagement (21, 30) suit un tracé de courbe elliptique (23) dans la direction de l'axe de pale (A1).

2. Rotor selon la revendication 1, **caractérisé en ce que** la rainure de dégagement (30) est une rainure de dégagement normalisée selon la norme ISO.

3. Rotor selon la revendication 2, **caractérisé en ce que** la rainure de dégagement (30) est une rainure de dégagement de type E ou F selon la norme DIN 509.

4. Rotor selon la revendication 1, **caractérisé en ce que** les pièces intermédiaires (12, 18) possèdent respectivement un chanfreinage (17, 19) sur leurs surfaces latérales adjacentes à l'emplanture d'aube (15), et **en ce que** la rainure de dégagement (21) possède une hauteur (h) plus grande, différente de celle d'une rainure de dégagement normalisée selon la norme ISO.

5. Rotor selon la revendication 4, **caractérisé en ce que** la hauteur (h) de la rainure de dégagement (21) correspond approximativement à la hauteur du chanfreinage (17, 19).

6. Rotor selon la revendication 4 ou 5, **caractérisé en ce que** la rainure de dégagement (21) possède un rayon (R1) qui correspond à 1, 5 - 2 fois le rayon d'une emplanture d'aube comparable façonnée par forgeage par refoulement.

7. Procédé de fabrication d'un rotor selon l'une des revendications 1 à 6, **caractérisé en ce que** lors de la fabrication de l'au moins une aube mobile (13), dans une première étape, la forme en T de l'emplanture d'aube (15) est produite par une opération de fraisage, **en ce que** dans une deuxième étape les rainures de dégagement (21, 30) sont fraisées dans l'emplanture d'aube (15), et **en ce que** les rainures de dégagement (21, 30) sont fraisées le long d'un chemin d'usinage (23) elliptique dans la direction de l'axe de pale (A1).

8. Procédé selon la revendication 7, **caractérisé en ce qu'**un outil de fraisage (22) différent de la forme sphérique est utilisé pour fraiser les rainures de dégagement (21).

9. Compresseur, notamment pour une turbine à gaz, **caractérisé en ce qu'**il possède un rotor (10) selon l'une des revendications 1 à 6.
